# EUROPÄISCHE PATENTSCHRIFT

(11) **EP 3 241 596 B1**
(45) Veröffentlichungstag und Bekanntmachung des Hinweises auf die Patenterteilung: **20.06.2018**
(21) Anmeldenummer: 17157063.3
(22) Anmeldetag: 21.02.2017
(51) Int. Cl.: A63H 18/02

(54) **SPIELZEUG-AUTORENNBAHN**
MODEL CAR RACE TRACK
CIRCUIT AUTOMOBILE ÉLECTRIQUE-JOUET

(30) Priorität: 04.05.2016 DE 202016102378 U
(43) Veröffentlichungstag der Anmeldung: 08.11.2017
(73) Patentinhaber: Dannert, Harald, 42697 Solingen (DE)
(72) Erfinder: Dannert, Harald, 42697 Solingen (DE)
(74) Vertreter: Patentanwälte Vomberg & Schart

(56) Entgegenhaltungen:
- WO-A1-2004/042147
- DE-A1- 19 614 121
- US-A- 3 276 393
- US-A1- 2010 248 586
- US-B1- 6 227 932

## Beschreibung

Die Erfindung betrifft eine Spielzeug-Autorennbahn für spürgeführte Fahrspielzeuge, die aus mehreren Bahnenteilen zusammengesetzt ist, wobei jedes Bahnteil wenigstens zwei Stirnseiten aufweist, an denen jeweils eine Stirnseite eines benachbarten Bahnteils anliegt, wozu an jeder Stirnseite Verbindungsmittel angeordnet sind, die in korrespondierende Verbindungsmittel an der anliegenden Stirnseite des benachbarten Bahnteils lösbar eingreifen, und wobei auf jedem Bahnteil an der Oberseite Führungsnuten vorgesehen sind. Eine solche Autorennbahn wird beispielsweise in der WO 2004/042147 A1 beschrieben.

Wie beispielsweise der DE 296 04 885 U1 zu entnehmen ist, werden Rennbahnen für elektrisch betriebene Modellautos üblicherweise aus vielen Streckenelementen zusammengesetzt, die durch jeweils an den Stoßkanten befindliche Verbindungsund Führungselemente verbunden sind. Grundsätzlich bestehen diese Streckenelemente aus geraden oder gebogenen plastikplatten mit rauer Oberfläche und zwei eingelassenen doppelten Metallschienen zur Stromführung. Die korrespondierenden Verbindungsmittel bestehen im Regelfall aus an der Stirnseite angeordneten Zapfen, die in entsprechend der Zapfenform korrespondierend ausgebildete Hohl-Taschen an der benachbarten Stirnseite eingeschoben werden. In der DE 296 04 885 U1 wird bei solchen Zapfen-Buchsen- Steckverbindungen bemängelt, dass die Streckenelemente untereinander zur Verbindung hochgehoben werden müssen, um die Verbindungs- und Führungselemente ineinander einschieben zu können, was umso schwieriger wird, je mehr Streckenelemente bereits ineinandergefügt sind. Ebenfalls werden bei einer derartigen Handhabung der Streckenelemente die Verbindungsstellen übermäßig beansprucht, was zu einem raschen Verschleiß der Verbindungsund Führungselemente führen kann. In der DE 296 04 BB5 U1 wird daher vorgeschlagen, an der einen Seitenfläche und mit der entsprechenden Spurmitte dazwischen ein vorstehendes Verbindungsteil aus zwei rechteckigen Laschen zu verwenden, die links und rechts der Spur sitzen und in einer kleinen Fläche enden, die in ihrem vorderen Bereich jeweils eine rechteckige Öffnung mit zwei zentrierenden Einkerbungen an den Seiten hat. Auf der gegenüberliegenden Seite und mit der anderen Spur mittig dazwischen befinden sich Aussparungen aus ebenfalls zwei ebenfalls rechts und links der Spur sitzenden Ausschnitten, die zu den Laschen passen. Hinter den Aussparungen ragt in passendem Abstand jeweils ein rechteckiger Zapfen aus der Unterseite der Plastikplatte heraus, der zum Ende des Streckenelementes hin abgeschrägt ist. Rechts und links neben den Aussparungen sitzen zwei Zungen, die in die Einkerbungen neben den rechteckigen Laschen passen. Die Zungen sollen dazu dienen, die Streckenelemente fest und auf gleicher Höhe zu halten. Die Metallschienen sind in Rillen in der Oberfläche der Plastikplatte eingelassen, die an einer Seite einen Keil zum Festhalten einer Verbindungskappe zwischen den stromführenden Schienen sowie eine Reihe von Verbindungspunkten zur Führung der Schiene während des Aufeinanderschiebens haben. Die Rennbahnstreckenelemente (mit Ausnahme der Metallschienen) bestehen aus relativ dünnwandigen Plastik-Spritzgießteilen, die nachteiligerweise nur eine geringe Formstabilität besitzen, was zum einen die Bruchgefahr erhöht und zum anderen im Spielbetrieb zu elektrischen Kontakt-Unterbrechungen führen kann.

Jeweils ineinandergreifende Zapfenbuchsen als Verbindungsmittel zweier Bahnteile gewährleisten eine korrekte Ausrichtung dieser Bahnteile beim Zusammenstecken, so dass die Nuten zur Führung der Fahrspielzeuge miteinander fluchten und eine durchgehende Spurführung bilden.

Zum Teil sind auch zusätzliche Sicherungen gegen unbeabsichtigtes Lösen zusammengesteckter Bauteile in axialer Richtung vorgeschlagen worden, beispielsweise in Form U-förmigen Klammern, deren Schenkel jeweils in eines von zwei benachbarten Bahnteilen eingesteckt werden. Das Ein- und Ausstecken solcher Klammern an der Fahrbahnunterseite ist sowohl mühsam als auch keine sichere Befestigung auf Dauer gegeben ist, weil die Klammern durch Vibrationen leicht gelöst werden können.

Um die Befestigung der Bahnteile zu verbessern, wird daher in der EP 1 948 338 B1 vorgeschlagen, dass die Befestigungseinrichtung wenigstens eine erste Tasche und wenigsten einen in die erste Tasche passenden Stift aufweist, die symmetrisch zueinander bezüglich einer Mitte der Stirnseite angeordnet sind, so dass beim Zusammenstecken von zwei Bahnteilen jeweils ein Stift in eine erste Tasche greift und dass die Befestigungseinrichtung zusätzlich wenigsten ein Paar zweite Taschen aufweist, die symmetrisch zur Mitte der Stirnseite angeordnet sind, so dass beim Zusammenstecken von zwei Bahnteilen je zwei zweite Taschen aufeinander treffen, wobei die jeweilige zweite Tasche einen Rastmechanismus aufweist, so dass zwei Bahnteile mittels eines Befestigungselements mit einem entsprechenden Rastmechanismus, der in je einer von zwei aufeinandertreffenden zweiten Taschen einsteckbar ist, gegen unbeabsichtigtes Lösen gesichert werden können. Solche Taschen können auch an den Bahnteil-Längsseiten angeordnet sein, so dass durch entsprechendes Befestigen zweier Bahnteile an den Längsseiten eine Fahrbahnverbreiterung zu beispielsweise vier Fahrspuren möglich ist. Eine solche Rastverbindung ist jedoch verschleißanfällig. Das Problem der zu geringen Formstabilität wird nach wie vor nicht gelöst.

Um das Zusammenfügen von zwei Bahnteilen zu erleichtern, ist schließlich in der DE 20 2008 005 237 U1 der Vorschlag gemacht worden, dass an wenigstens einer Stirnseite eines jeden Bahnteils wenigstens ein ein Magnetfeld erzeugendes Bauteil derart angeordnet ist, dass bei Aneinanderfügen eines ersten Bahnteils und eines zweiten Bahnteils mit deren jeweiligen Stirnseiten wenigstens ein ein Magnetfeld erzeugendes Bauteil an der Stirnseite des ersten Bahnteils auf wenigstens ein ein Magnetfeld erzeugendes Bauteil an der Stirnseite des zweiten Bahnteils derart trifft, dass sich die aufeinandertreffenden, ein Magnetfeld erzeugenden Bauteile aufgrund einer aus den überlappenden Magnetfeldern resultierende magnetischen Kraft anziehen. Eine solche magnetische Kupplung erfordert hohe Magnetfeldstärken und entsprechende kostspielige Magnete. Zum anderen erweisen sich solche Magnetkupplungen als anfällig bei auftretenden Vibrationen.

Es ist Aufgabe der vorliegenden Erfindung eine Spielzeug-Autorennbahn für beliebige Slotcars unterschiedlicher Hersteller anzugeben, die eine hohe Formstabilität besitzt und eine einfach handhabbare als auch bei auftretenden Vibrationen sichere Verbindung zweier Bahnteile gewährleistet.

Diese Aufgabe wird durch die Spielzeug-Autorennbahn nach Anspruch 1 gelöst. Erfindungsgemäß sind die jeweiligen Bahnteile modulartig aufgebaut und weisen folgende Teile auf:
a) einen Grundkörper, der vorzugsweise aus Holz besteht und Ausnehmungen zur Aufnahme von Befestigungseinrichtungen mit Verbindungsmitteln an den Stirnseiten und weiteren Ausnehmungen auf der Oberseite für Laufschienen mit jeweiliger Führungsnut und Stromleitung,
b) Befestigungseinrichtungen, die mittels Reib- und/oder Formschluss oder über Schraubverbindung am Grundkörper fixiert sind und an ihrer Stirnseite Zapfen-Buchsen-Steckverbindungen zur lösbaren Befestigung an einer korrespondierend ausgebildeten Steckverbindung des benachbarten anliegenden Bahnteils besitzen und
c) Laufschienen mit (jeweils) einer Nut, in der eine Stromleitung lösbar eingelegt ist.

Die verwendete Grundplatte aus Holz, insbesondere formstabilen MDF-Holz ist bruchsicher, was durch eine entsprechende Dicke gewährleistet werden kann. Der Grundkörper vermeidet auch das Auftreten von Vibrationen, so dass einer Unterbrechung von Elektrokontakten wirksam begegnet wird. Holz ist zudem leicht zu bearbeiten, beispielsweise mittels CNC-Fräsern, durch welche entsprechende benötigte Ausnehmungen eingeformt werden können. Der Grundkörper wird vorzugsweise farbig, insbesondere schwarz lackiert.

In vorbereitete Ausnehmungen des Grundkörpers werden Befestigungseinrichtungen eingelegt oder eingeschoben, die mittels Reib- und/oder Formschluss und/oder bevorzugt über Schraubverbindungen am Grundkörper fixiert werden. Die Befestigungseinrichtungen besitzen an ihrer Stirnseite Zapfen-Buchsen-Steckverbindungen zur lösbaren Befestigung an einer korrespondierend ausgebildeten Steckverbindung des benachbarten anliegenden Bahnteils. Vorzugsweise bestehen solche Befestigungseinrichtungen aus Plastik-Spritzguss-Teilen (mit Ausnahme der Hohl-Metallbuchsen und Metallstifte, die zur Stromführung benötigt werden). Die Ausnehmungen für die Befestigungseinrichtung befinden sich an der Grundkörper-Unterseite, so dass sie die Optik auf der Fahrbahn-Oberseite der Grundplatte nicht beeinträchtigen.

An der Grundplatten-Oberseite sind Nuten, die vorzugsweise durch Fräsen hergestellt sind, angeordnet, in denen Laufschienen mit einer Führungsnut für die Fahrspielzeuge eingelegt sind. In diesen Laufschienen ist die Stromleitung vorzugsweise eingeklebt.

Die Laufschienen, die vorzugsweise durch Spritzgießen aus Kunststoff hergestellt sind, sind verschleißfester als in Holz eingefräßte Nuten. Zudem können die Laufschienen bei Bedarf schnell ausgetauscht werden, ohne dass die Bahnteile demontiert werden müssen. Unterschiedliche Laufschienen können unterschiedliche Farben besitzen, so dass bei mehrspurigem Betrieb der jeweilige Bediener (Fahrer) jederzeit die Orientierung über seine Fahrspur behält.

Weiterbildungen der Erfindung sind in den Unteransprüchen beschrieben.

Die Zapfen-Buchsen-Steckverbindung besteht jeweils aus einem Hohlzapfen mit einer Hohl-Metallbuchse und einer Buchse mit einem zentral darin angeordneten Metallstift. Vorzugsweise sind der Metallstift und die Metallbuchse an einem Ende als Stift mit einem Außengewinde ausgebildet, der durch eine Bohrung in der Befestigungseinrichtung gesteckt und mittels einer Mutter verschraubt ist. Durch diese Maßnahme wird gewährleistet, dass die Metallkontakte zur Stromleitung eine jederzeit sichere Fixierung darstellen.

Die meisten Spielzeug-Autorennbahnen bzw. Bahnteile besitzen nur zwei FahrSpuren. Zur Verbreiterung der Fahrbahn bzw. zur Schaffung weiterer Fahrspuren ist es wünschenswert, zwei Bahnteile an ihrer Längsseite miteinander zu verbinden. Zu diesem Zweck sind Zusatzsteckverbinder vorgesehen, die in jeweilige Ausnehmungen benachbarter Befestigungseinrichtungen einschiebbar und vorzugsweise über Schrauben fixierbar sind, wobei die Ausnehmungen und die Zusatzsteckverbinder jeweils miteinander korrespondierende T-Profile aufweisen. Die Zusatzsteckverbinder bieten auch die Möglichkeit, diese nach dem Einschieben mit der Trägerplatte, z. B. einem Tisch zu verschrauben.

Vorzugsweise sind die Zusatzsteckverbinder an jeweiligen Stirnseiten der Befestigungseinrichtungen einschiebbar und sowohl zur Verbindung zweier Bahnteile zur Bildung einer Bahnverlängerung als auch zur Bildung einer Bahnverbreiterung verwendbar. Die Zusatz-Steckverbinder weisen insbesondere nach der vorliegenden Erfindung Bohrungen auf, die mit entsprechenden Bohrungen an den Befestigungseinrichtungen korrespondieren, so dass durch diese Bohrungen Schrauben durchgreifen können, die zur Befestigung sowohl der Befestigungseinrichtung als auch der Zusatzsteckverbindung an dem Grundkörper dienen. Die jeweilige T-Profil-Gestaltung der Ausnehmungen bzw. der Zusatzsteckverbinder ermöglicht ein passgenaues Einfügen der Zusatzverbinder in entsprechende Ausnehmungen der Befestigungseinrichtung bis zu einem Anschlag, der gewährleistet, dass die Bohrungen zur Durchführung einer Befestigungsschraube kongruent übereinander liegen. Die Zusatzverbindungen gewährleisten, dass jeweils benachbarte Bahnteile sowohl in Längsrichtung als auch in Querrichtung sicher und vibrationsfest fixiert werden können.

Nach einer weiteren Ausgestaltung der Erfindung besitzt der Grundkörper auf der Oberseite zwei parallel zueinander verlaufende gefräste Nuten zur jeweiligen Aufnahme der Laufschienen sowie zwei Ausnehmungen an der Unterseite zur Aufnahme der Befestigungseinrichtung. Diese Maßnahme ermöglicht es, dass die Befestigungseinrichtungen in einer Draufsicht nicht sichtbar sind, so dass eine einheitliche Oberflächengestaltung des Grundkörpers möglich ist. Im Verbindungszustand ergibt sich für Bahnteile mit einer linear verlaufenden Fahrspur ein (im Wesentlichen) quaderförmiger Körper, aus dem nur die verwendeten Verbindungsmittel herausragen. Sowohl die Laufschienen als auch die Befestigungseinrichtung schließt jeweils bündig mit der Grundkörperoberseiten bzw. der Grundkörperunterseite ab.

Die Stromleitschienen bestehen vorzugsweise aus schmalen Blechstreifen, die in die Laufschienen eingelegt sind, die zudem Durchbrechungen zur Durchführung von Stromleitungen besitzt, die an die Metallstifte und Metallbuchsen elektrisch angeschlossen sind, zum Beispiel durch Löten oder Festklemmen.

Wie bereits angesprochen, bestehen die Befestigungseinrichtung, die Laufschienen, die Verbindungsmittel als Steckverbinder oder Zusatzsteckverbinder aus Kunststoff, der vorzugsweise als jeweiliges Gießteil bzw. Spritzgießteil geformt wird.

Der Grundkörper besteht vorzugsweise aus einer bearbeiteten MDF-Platte, die eine Mindestdicke von 19 mm hat.

Die vorbeschriebene Autorennbahn hat eine hohe Formstabilität, die gewünschte "Überhänge" leicht und kipp- oder verbiegungssicher herstellen lässt. Durch Verschraubung der jeweiligen Bauteile lässt sich eine dauerhaft lagesichere Positionierung der Teile zueinander schaffen, wodurch unter anderem in Verbindung mit den Metallstiften und Metallbuchsen widerstandsarme, vibrationsunanfällige Elektrokontakte geschaffen werden. Der Autorennbahnbau mit bis zu acht Fahrspuren ist ohne Probleme möglich.

Weitere Einzelheiten und Vorteile der vorliegenden Erfindung werden anhand der Zeichnungen erläuter. Es zeigen:
- Fig. 1: eine perspektivische Ansicht eines aus zwei Segmenten bestehenden Kurvenbahnteils, mit zwei parallelen Laufschienen und drei montierten Befestigungseinrichtungen,
- Fig. 2: eine perspektivische Ansicht eines Kurvenbahnteils mit vier parallelen Laufschienen,
- Fig. 3a-e: verschiedene Ansichten eines geraden Bahnteils,
- Fig. 4: eine perspektivische Ansicht eines geraden Bahnteils mit zwei montierten Fahrbahnrandstreifen,
- Fig. 5a-e: verschiedene Ansichten einer Befestigungseinrichtung,
- Fig. 6a-d: verschiedene Ansichten einer Laufschiene,
- Fig. 7a-d: verschiedene Ansichten eines Zusatzsteckverbinders und
- Fig. 8: eine perspektivische Explosionsansicht eines Teilbahnstücks mit einer Befestigungseinrichtung und einem Zusatzsteckverbinder.

Eine Spielzeugautorennbahn bildet stets eine geschlossene Bahn, die im einfachsten Fall aus rotations- oder spiegelsymmetrischen Hälften bestehen kann. Aufwendigere Bahnen sind angelegten Rennstrecken, wie z. B. dem Nürburgring nachempfunden und besitzen häufig mehrere Rechts- und Linkskurven und Schleifenführungen, wobei die Spielzeug-Autorenbahn nicht zwingend in einer Ebene liegen muss. Für den Zusammenbau einer Spielzeug-Autorennbahn werden jeweilige Bahnteile benötigt. Kurvenförmige Bahnteile zeigen Fig. 1 und 2, wohingegen Fig. 3a-e und 4 gradlinige Bahnteile zeigen. Bei kurvenförmigen Bahnteilen, die aus einem oder mehreren Segmenten bestehen können, kann die Kurvenkrümmung und die Kurvenlänge im Prinzip beliebig gewählt werden. So lassen sich beispielsweise 15°- oder 30°-Kurven über unterschiedliche Kurvenradien realisieren, beispielsweise dadurch, dass in einer 30°-Kurve der Innenradius von 200 mm und der Außenradius von 400 m gewählt wird und alternativ der Innenradius von 400 mm und der Außenradius von 600 mm. Entsprechendes gilt auch für 15°-Kurven mit einem Innenradius von 600 mm und einem Außenradius von 800 mm oder einem Innenradius von 800 mm und einem Außenradius von 1.000 mm.

Die geraden Bahnteile 12, die in Fig. 3a-d dargestellt sind, können unterschiedliche Längen von beispielsweise 86 mm, 115 mm, 172 mm und 345 mm besitzen. Die Breite der geraden oder gekrümmten Bahnteile 10, 11, 12 oder 13 sind auf einer Autorennbahn einheitlich festgelegt, z. B. von einem Maß von 185 mm. Die dargestellten Bahnteile bestehen aus einem Grundkörper 10, 11, oder 12 (siehe Fig. 3a) und besitzen einheitlich zwei Laufschienen 14, 15 mit gekrümmten Verlauf (siehe Fig. 1), wobei im Falle von vier parallelen Laufschienen 14, 15, 16 und 17 (siehe Fig. 2) jede Laufschiene einen unterschiedlichen Kurvenradius aufweist. Laufschienen 18, 19 für gerade Bahnteile sind aus Fig. 4 bzw. aus Fig. 6a-d zu erkennen. Die Laufschienen 14 bis 19 besitzen einheitlich Führungsnuten 20 (siehe Fig. 6a und 6d), in die der Führungsstift eines (nicht dargestellten) Fahrspielzeugs (slot cars) eingreift bzw. geführt wird.

Üblich sind Fahrzeugmaßstäbe 1:32 und 1:24. Wie aus Fig. 1, 2 und 4 zu erkennen, sind die jeweiligen geraden oder gekrümmten Bahnteile an den Stirnseiten miteinander über Verbindungsmittel aneinander befestigt, woraus sich eine geschlossene Rennstrecke ergibt. Befestigungseinrichtungen 21 gemäß Fig.5a-5e dienen sowohl zur Befestigung von kurvenförmigen Bahnteilen und/oder geraden Bahnteilen an jeweiligen benachbarten Bahnteilen. Die aus zwei Spuren bestehende Fahrbahn kann auf vier Fahrspuren (siehe Fig. 2) erweitert werden, indem über Zusatzsteckverbinder 22 jeweils zwei benachbarte Befestigungseinrichtungen aneinander fixiert werden, wie dies aus Fig. 1 und 2 zu erkennen ist.

Die radial außenliegenden Steckverbinder 22 lassen eine Fahrbahnerweiterung auf sechs oder mehr Spuren zu. Gerade oder auch kurvenförmige Bahnteile können auch Fahrbahnrandstreifen 25 aufweisen, wie dies in Fig. 4 exemplarisch dargestellt ist. Zur Befestigung solcher Fahrbahnrandstreifen dient ebenfalls der Zusatzsteckverbinder 22. Die kurvenförmigen oder gradlinigen Bahnteile sind modulartig aufgebaut und besitzen einheitlich einen Grundkörper aus Holz. Ein solcher Grundkörper 26 für ein gerades Bahnteil ist in Fig. 3a-e dargestellt. Dieser Grundkörper besitzt auf seiner Oberseite zwei parallel liegende Nuten 27, in welche Laufschienen 18, 19 eingeschoben bzw. eingelegt werden. Diese Laufschienen 18, 19, die in Fig. 6a-d dargestellt sind, besitzen Außenmaße, die den Maßen der Nut 27 passgenau entsprechen, so dass die Laufschienen 18, 19 in der jeweiligen Nut 27 über einen Reibschluss fixiert sind. Wie nach dem Stand der Technik prinzipiell bekannt, sind in den Laufschienen jeweils zwei Stromleitschienen eingeschoben, die über angelötete oder angeklemmte Stromleiter mit Spannung versorgt werden. Zur Durchführung solcher Stromleitungen besitzt die Laufschiene 18, 19 im Bodenbereich schlitzförmige Durchbrechungen 28. An der Unterseite des Grundkörpers 26 aus Holz sind jeweils in dem sich an die Stirnseite anschließenden Bereich durch Fräsen hergestellte Ausnehmungen 29 vorgesehen, die bei allen gradlinigen sowie kurvenförmigen Bahnteilen im Grundkörper die gleiche Oberflächen-Topografie aufweisen, die passgenau mit der Oberflächenkontur einer Befestigungseinrichtung korrespondieren, so dass die Befestigungseinrichtung 21 in jeden Grundkörper aus Holz an der Unterseite eingeschoben werden kann. Die Unterseite jeder Befestigungseinrichtung ist im Wesentlichen eben ausgebildet (abgesehen von Bohrungen zur Schraubenbefestigung), so dass diese Unterseite mit jedem Grundkörper, z. B. Grundkörper 26 eine glatte Fläche bildet. Die Befestigungseinrichtung 21 besteht aus einem Spritzgießteil, das Zapfen 30 und Buchsen 31 aufweist. Wie insbesondere in Fig. 2 zu erkennen, ist jeder Zapfen 30 als Hohlzapfen ausgebildet, in dessen Mitte sich eine Hohl-Metallbuchse 301 befindet (siehe auch Explosionsdarstellung in Fig. 8). In jeder Buchse 31 ist ein Metallstift 311 angeordnet. Der Zapfen 30 und die Buchse 31 sind derart dimensioniert, dass sich jeweils reibschlüssig ineinander steckbar sind, so dass über den Metallstift 311 und die Metallbuchse 301 eine Stromverbindung von Bahnteil zu Bahnteil hergestellt wird. Die Metallhohlbuchse 301 und der Metallstift 311 sind nach dem Prinzip des grundsätzlich als Bananen-Stecker bekannten Elektroverbinders ausgebildet. Die Metallbuchse 301 und der Metallstift 311 besitzen jeweils rückseitige Verlängerungen mit einem Außengewinde. Zur Befestigung der Metallbuchsen und der Metallstifte an der Befestigungseinrichtung 21 werden die Metallbuchse und der Metallstift durch vorgesehene Bohrungen in Wandbereichen gesteckt und anschließend rückseitig mittels einer Mutter verschraubt.

Die Befestigungseinrichtung 21 ist nicht auf das dargestellte Flachprofil beschränkt, sondern kann beliebig konturierte Erhebungen oder Ausnehmungen aufweisen, die mit entsprechenden Ausnehmungen und Erhebungen an der Unterseite des Grundkörpers 26 korrespondieren, so dass durch die geschaffene formschlüssige Anlage eine quer- und längsaxiale Verschiebung der Befestigungseinrichtung 21 bereits beim Zusammenbau verhindert wird. Die Stirnseite der Befestigungseinrichtung 21 schließt im Einbauzustand bündig mit der Stirnseite des Grundkörpers 26 bündig ab.

Zusätzlich und wie aus Fig. 5c, d und e zu erkennen, besitzt die Befestigungseinrichtung auch noch diverse Bohrungen 32, die zur Durchführung von Schrauben geeignet sind, so dass mittels solcher Holzschrauben die Befestigungseinrichtung 21 am Grundkörper 26 verschraubt werden kann. Hierzu kann der Grundkörper 26 entsprechende Sacklochbohrungen 33 besitzen, die das Zentrieren und Verschrauben erleichtern. Weitere im Bereich der Nuten 27 liegende Bohrungen 34 (siehe Fig. 3d) können dazu dienen, die Laufschiene am Grundkörper anzuschrauben, falls dies gewünscht wird. Die Befestigungseinrichtung 21 besitzt an den beiden seitlichen Enden eine schlitzförmige Ausnehmung 35, die zur jeweiligen Bodenseite hin eine längliche Durchbrechung 36 (siehe Fig. 8) besitzt, so dass sich von der Stirnseite her betrachtet, ein T- oder schwalbenschwanzförmiges Profil ergibt, in welches ein entsprechend gestaltete Profil des Zusatzsteckverbinders 22 einschiebbar ist. Der im Detail in Fig. 7a-d dargestellte Zusatzsteckverbinder besitzt kufenartige Ansätze 37, die einen Längskörper bilden, dessen Breite b (siehe Fig. 7a) der Breite B der länglichen Durchbrechung 36 passgenau entspricht. Die breiten Längsquader 38 mit jeweils abgerundeten Kanten, die über eine Verbindung 39 überbrückt werden, sind so dimensioniert, dass sich passgenau in den Schlitz 35 einschiebbar sind. Wie insbesondere aus Fig. 1 zu erkennen ist, dient der Zusatzsteckverbinder als Verbindungsmittel zweier Befestigungseinrichtungen 21, die nebeneinanderliegend zur Verbreiterung der Rennstrecke von beispielsweise zwei auf vier Spuren (siehe Übergang Fig. 1 zu Fig. 2) genutzt werden. Fig. 2 lässt erkennen, dass die Ausnehmungen 35, 36 der nebeneinander angeordneten Befestigungseinrichtungen als Aufnahmen für den Zusatzsteckverbinder 22 mit seinen Längsquadern 38 und die kufenartigen Ansätzen 37 dienen. Der Zusatzsteckverbinder 22 ist zudem so ausgeführt, dass dessen Teile, nämlich die kufenartigen Ansätze 37 und der Längsquader 38, auch in die entsprechenden Öffnungen (Schlitz 35, längliche Durchbrechung 36) der an der Stirnseite anliegenden Befestigungseinrichtung 21 passen, so dass der Zusatzverbinder insgesamt vier Befestigungseinrichtungen 21 miteinander verbindet. Um diese Verbindung weiterhin zu stabilisieren, besitzt der Zusatzverbinder vier durchgehende Bohrungen 40 (siehe Fig. 4c), durch welche Schrauben hindurchgesteckt werden können, mittels derer der Zusatzverbinder an einem jeweiligen Grundkörper angeschraubt wird.

Der Zusatzsteckverbinder dient somit dazu, dass die jeweiligen Bahnteile 10, 11, 23, 24 (siehe Fig. 2) stets optimal gesichert aneinander fixierbar sind, so dass auch bei dauerhaftem Betrieb eine Lageverschiebung der Bahnteile zueinander und damit ein Loslösen der Steckverbindung über Zapfen 30 und Buchsen 31 wirksam verhindert wird.

Die erfindungsgemäße Ausgestaltung der Bahnteile lässt sogenannte Slotcar-Autorennbahnen schaffen, die höchsten Ansprüchen hinsichtlich der Stabilität und der Dauer-Haltbarkeit erfüllen. Bei einem etwaigen Verschleiß der Laufschienen können diese leicht ausgetauscht werden, wobei die passgenaue Form der Laufschienen mit der gefrästen Nut im Grundkörper einen leichten Austausch gewährleistet.

Zum Umbau der Autorennstrecke können die Laufschienen und die Befestigungseinrichtungen jeweils am Grundkörper verbleiben, da sich die Steckverbindung zu benachbarten Befestigungseinrichtungen durch ein Auseinanderschieben leicht bewerkstelligen lässt. Vor dem Auseinanderschieben sind lediglich etwaige Verschraubungen zu lösen, mit denen die Zusatzverbinder verschiedener Bahnteile am Grundkörper befestigt sind.

### Bezugszeichenliste

- 10, 11: Grundkörper für kurvenförmige Bahnteile
- 12, 13: Grundkörper für gerades Bahnteil
- 14, 15: Laufschienen für gekrümmte Bahnteile
- 16, 17: Laufschienen für gekrümmte Bahnteile
- 18, 19: Laufschienen für gerade Bahnteile

- 20: Führungsnut
- 21: Befestigungseinrichtungen
- 22: Zusatzsteckverbinder
- 23, 24: kurvenförmige Bahnteile
- 25: Fahrbahnrandstreifen
- 26: Grundkörper
- 27: Nuten
- 28: schlitzförmige Durchbrechungen
- 29: Ausnehmungen

- 30: Zapfen
- 301: Hohl-Metallbuchse
- 31: Buchsen
- 311: Metallstift
- 32, 33, 34: Bohrungen
- 35: Schlitz
- 36: längliche Durchbrechung
- 37: kufenartige Ansätze
- 38: Längsquader
- 39: Verbindung

- 40: Bohrung

## Patentansprüche

1. Spielzeug-Autorennbahn für spurgeführte Fahrspielzeuge, die aus mehreren Bahnteilen (10, 11, 12, 13, 23, 24) zusammengesetzt ist, wobei jedes Bahnteil wenigstens zwei Stirnseiten aufweist, an denen jeweils eine Stirnseite eines benachbarten Bahnteils anliegt, wozu an jeder Stirnseite Verbindungsmittel angeordnet sind, die in korrespondierende Verbindungsmittel an der anliegenden Stirnseite eines benachbarten Bahnteils lösbar eingreifen, und wobei auf jedem Bahnteil an der Oberseite Führungsnuten vorgesehen sind
**dadurch gekennzeichnet, dass**
die Bahnteile (10, 11, 12, 13, 23, 24) modulartig aufgebaut sind und folgende Teile aufweisen:
- einen Grundkörper (26) der vorzugsweise aus Holz besteht und Ausnehmungen zur Aufnahme von Befestigungseinrichtungen (21) mit Verbindungsmittel an den Stirnseiten und weitere Ausnehmungen auf der Oberseite für Laufschienen (14, 15; 16, 17; 18, 19) mit jeweiliger Führungsnut (20) und Stromleitung,
- Befestigungseinrichtungen (21), die mittels Reib- und/oder Formschluss oder über eine Schraubverbindung am Grundkörper (26) fixiert sind und an ihrer Stirnseite Zapfen-Buchsen-Steckverbindungen (30, 31) zur lösbaren Befestigung an einer korrespondierend ausgebildeten Steckverbindung des benachbarten anliegenden Bahnteils besitzen,
- Laufschienen (14, 15; 16, 17; 18, 19) mit einer Nut (20), in der eine Stromleitung lösbar eingelegt ist.

2. Spielzeug-Autorennbahn nach Anspruch 1, **dadurch gekennzeichnet, dass**
die Zapfen-Buchsen-Steckverbindungen (30, 31) jeweils einen Hohlzapfen (30) mit einer Hohl-Metallbuchse (301) und eine Buchse (31) mit einem zentral darin angeordneten Metallstift (311) aufweisen.

3. Spielzeug-Autorennbahn nach Anspruch 2, **dadurch gekennzeichnet, dass** der Metallstift (311) und die Metallbuchse (301) an einem Ende als Stift mit einem Außengewinde ausgebildet sind, der durch eine Bohrung in der Befestigungseinrichtung gesteckt und mittels einer Mutter verschraubt ist.

4. Spielzeug-Autorennbahn nach einem der Ansprüche 1 bis 3, **dadurch gekennzeichnet, dass** Zusatzsteckverbinder (22) in jeweilige Ausnehmungen benachbarter Befestigungseinrichtungen (21) einschiebbar und vorzugsweise über Schrauben fixierbar sind, wobei die Ausnehmungen und die Zusatzsteckverbinder jeweils miteinander korrespondierende T- oder Schwalbenschwanz-Profile aufweisen.

5. Spielzeug-Autorennbahn nach Anspruch 4, **dadurch gekennzeichnet, dass** die Zusatzsteckverbinder (22) an jeweiligen Stirnseiten der Befestigungseinrichtungen (21) einschiebbar und sowohl zur Verbindung zweier Bahnteile zur Bildung einer Bahnverlängerung als auch zur Bildung einer Bahnverbreiterung verwendbar sind.

6. Spielzeug-Autorennbahn nach einem der Ansprüche 1 bis 5, **dadurch gekennzeichnet, dass** der Grundkörper (26) auf der Oberseite zwei parallel zueinander verlaufende gefräste Nuten (27) zur jeweiligen Aufnahme von Laufschienen (14, 15; 16, 17; 18, 19) sowie zwei Ausnehmungen (29) an der Unterseite zur Aufnahme von Befestigungseinrichtungen (21) besitzt, so dass sich im Verbindungszustand ein quaderförmiger Körper ergibt, aus dem nur die verwendeten Verbindungsmittel herausragen.

7. Spielzeug-Autorennbahn nach einem der Ansprüche 2 bis 6, **dadurch gekennzeichnet, dass** aus schmalen Blechstreifen bestehende Stromleitschienen in die Laufschienen eingeklebt sind und dass die Laufschienen Durchbrechungen zur Durchführung von Stromleitungen besitzen, die an die Metallstifte (311) und Metallbuchsen (301) elektrisch angeschlossen sind.

8. Spielzeug-Autorennbahn nach einem der Ansprüche 1 bis 7, **dadurch gekennzeichnet, dass** die Befestigungseinrichtungen (21), die Laufschienen (14, 15; 16, 17; 18, 19), die Verbindungsmittel als Steckverbinder (30, 31) oder Zusatzsteckverbinder (22) aus Kunststoff bestehen, der vorzugsweise als jeweiliges Gießteil geformt wird.

9. Spielzeug-Autorennbahn nach einem der Ansprüche 1 bis 8, **dadurch gekennzeichnet, dass** der Grundkörper (26) aus Holz eine Mindestdicke von 19 mm hat.

## Claims

1. Model car race track for lane-guided toy cars which are composed of several track parts (10, 11, 12, 13; 23, 24) wherein each track part has at least two end faces on which an end face of a neighboured track part abuts what for on each end face fastener are arranged which engage removable with corresponding fasteners on the adjacent end face, and wherein on each track part guiding grooves are arranged on the upper surface
**characterized in that**
the track parts (10, 11, 12, 13; 23, 24) are modularly constructed and have following parts:
- A base body (26) consisting preferably of wood and having recesses for placing fasteners (21) in the end faces and further recesses on the upper surface for guiding rails (14, 15; 16, 17; 18, 19) each with a guiding groove (20) and a power supply line,
- fasteners (21) which are fixed by frictional- and/or form-fit connection or by a screw fitting on the base bode (26) and which have plug-in connectors (30, 31) for a removal connection on the end face to corresponding plug-in connectors of the adjacent track part,
- guiding rails (14, 15; 16, 17; 18, 19) with a groove (20) wherein a power supply line can be removable inserted.

2. Model car race track according to claim 1, **characterized in that** the plug-in connectors (30, 31) each have a hollow pin (30) with a hollow metal bushing (301) and a bushing with a metal pin (311) centrally arranged therein.

3. Model car race track according to claim 2, **characterized in that** the metal pin (311) and the metal bushing (301) are formed as a pin with an external thread which pin is plugged through a boring in the fastener and which is screwed by a screw nut.

4. Model car race track according to one of the claims 1 to 3, **characterized in that** additional connectors (22) are insertable in corresponding recesses of neighboured fasteners (21) and preferably are fixable by screws whereby the recesses and the additional connectors each have corresponding T- or dove tail-profiles.

5. Model car race track according to claim 4, **characterized in that** the additional connectors (22) are insertable at respective end faces and usable for the connection of two track parts for building a track elongation as well as for building a track broadening.

6. Model car race track according to one of the claims 1 to 5, **characterized in that** the base body (26) has on the upper side two parallel arranged milled grooves (27) each for the support of guiding rails (14, 15; 16, 17; 18, 19) and two recesses (29) at the bottom side for the support of fasteners (21), so that when connected there results a block shaped body from which only the used connectors protrude.

7. Model car race track according to one of the claims 2 to 6, **characterized in that** power supply lines consisting of small metal strips are glued in the guiding rails and that the guiding rails have recesses for the feed-through of power supply lines which are connected electrically to the metal pins (311) and metal bushings (301).

8. Model car race track according to one of the claims 1 to 7, **characterized in that** the fasteners (21), the guiding rails (14, 15; 16, 17; 18, 19), the connectors as plug-in connectors (30, 31) or additional connectors consist of plastic material which is formed preferably as a respective moulding part.

9. Model car race track according to one of the claims 1 to 8, **characterized in that** the base body (26) made of wood has a minimum thickness of 19 mm.

## Revendications

1. Circuit de course automobile jouet pour des jouets roulants guidés, qui se compose d'une pluralité de parties de circuit (10, 11, 12, 13, 23, 24), dans lequel chaque partie de circuit présente au moins deux faces frontales sur lesquelles respectivement une face frontale d'une partie de circuit voisine est en appui, à cette fin des moyens de liaison sont disposés sur chaque face frontale qui s'engagent de manière amovible dans des moyens de liaison correspondants situés sur la face frontale en appui d'une partie de circuit voisine, et dans lequel des rainures de guidage sont prévues sur chaque partie de circuit sur la face supérieure,
**caractérisé par le fait que** les parties de circuit (10, 11, 12, 13, 23, 24) sont conçues de façon modulaire et présentent les éléments suivants:
- un corps de base (26) qui, de préférence, se compose de bois et présentent des évidements destinés à recevoir des dispositifs de fixation (21) ayant un moyen de liaison sur les faces frontales ainsi que d'autres évidements sur la face supérieure pour des rails de roulement (14, 15; 16, 17; 18, 19) ayant une rainure de guidage (20) respective et un fil de courant,
- des dispositifs de fixation (21) qui sont fixés par friction et/ou à engagement positif ou par une liaison vissée sur ledit corps de base (26) et qui présentent, sur leur face frontale, des liaisons mâles-femelles à tenon et mortaise (30, 31) pour une fixation amovible sur une liaison mâle-femelle réalisée de manière correspondante de la partie de circuit voisine en appui,
- des rails de roulement (14, 15; 16, 17; 18, 19) comprenant une rainure (20) dans laquelle un fil de courant est posé de manière amovible.

2. Circuit de course automobile jouet selon la revendication 1, **caractérisé par le fait que** lesdites liaisons mâles-femelles à tenon et mortaise (30, 31) présentent chacune un tenon creux (30) ayant une douille métallique creuse (301) ainsi qu'une mortaise (31) ayant une broche métallique (311) disposée de manière centrale à l'intérieur de celle-ci.

3. Circuit de course automobile jouet selon la revendication 2, **caractérisé par le fait que** ladite broche métallique (311) et la douille métallique (301) sont réalisées à une extrémité en tant que broche ayant un filet extérieur que l'on fait passer à travers un perçage réalisé dans le dispositif de fixation et qui est vissée au moyen d'un écrou.

4. Circuit de course automobile jouet selon l'une quelconque des revendications 1 à 3, **caractérisé par le fait que** des connecteurs mâles-femelles supplémentaires (22) peuvent être introduits dans des évidements respectifs de dispositifs de fixation (21) voisins et être fixés de préférence par le biais de vis, dans lequel les évidements et les connecteurs mâles-femelles supplémentaires présentent chacun des profils en T ou en queue d'aronde correspondant les uns aux autres.

5. Circuit de course automobile jouet selon la revendication 4, **caractérisé par le fait que** lesdits connecteurs mâles-femelles supplémentaires (22) peuvent être introduits sur des faces frontales respectives des dispositifs de fixation (21) et peuvent être utilisés aussi bien pour relier deux parties de circuit afin de former une rallonge de circuit que pour former un élargissement de circuit.

6. Circuit de course automobile jouet selon l'une quelconque des revendications 1 à 5, **caractérisé par le fait que** ledit corps de base (26) présente sur la face supérieure deux rainures (27) fraisées s'étendant parallèlement entre elles et destinées à recevoir respectivement des rails de roulement (14, 15; 16, 17; 18, 19) ainsi que, sur la face inférieure, deux évidements (29) destinés à recevoir des dispositifs de fixation (21) de sorte que, en état de liaison, on obtient un corps en forme de parallélépipède rectangle duquel font saillie uniquement les moyens de liaison utilisés.

7. Circuit de course automobile jouet selon l'une quelconque des revendications 2 à 6, **caractérisé par le fait que** des rails de conduction de courant se composant de rubans étroits en tôle sont collés dans lesdits rails de roulement, et que les rails de roulement présentent des percées pour faire passer des fils de courant qui sont connectés électriquement aux broches métalliques (311) et aux douilles métalliques (301).

8. Circuit de course automobile jouet selon l'une quelconque des revendications 1 à 7, **caractérisé par le fait que** les dispositifs de fixation (21), les rails de roulement (14, 15; 16, 17; 18, 19), les moyens de liaison en tant que connecteurs mâles-femelles (30, 31) ou connecteurs mâles-femelles supplémentaires (22) sont réalisés en matière plastique qui, de préférence, est formée en tant que pièce coulée respective.

9. Circuit de course automobile jouet selon l'une quelconque des revendications 1 à 8, **caractérisé par le fait que** ledit corps de base (26) en bois présente une épaisseur minimale de 19 mm.
